# EUROPÄISCHE PATENTSCHRIFT

(11) **EP 0 856 383 B1**
(45) Veröffentlichungstag und Bekanntmachung des Hinweises auf die Patenterteilung: **19.03.2003**
(21) Anmeldenummer: 97118418.9
(22) Anmeldetag: 23.10.1997
(51) Int. Cl.: B25F 5/00

(54) **Handwerkzeugmaschine mit Lüfterrad**
Hand held power tool with fan rotor
Outil à main motorisé avec ventilateur

(30) Priorität: 18.12.1996 DE 19652751
(43) Veröffentlichungstag der Anmeldung: 05.08.1998
(73) Patentinhaber: ROBERT BOSCH GMBH, 70442 Stuttgart (DE)
(72) Erfinder: Fuchs, Rudolf, 73765 Neuhausen (DE)

(56) Entgegenhaltungen:
- DE-C- 964 638
- US-A- 5 311 089

## Beschreibung

### Stand der Technik

Die Erfindung geht aus von einer Handwerkzeugmaschine nach dem Oberbegriff des Anspruchs 1. Es ist schon eine Handwerkzeugmaschine bekannt (DE-A-42 31 985), bei der ein Lüfterrad zur Kühlung des Antriebsmotors drehfest auf der Motorwelle angeordnet ist. Die Drehzahl des Lüfterrads entspricht dabei der Motordrehzahl. Zur Erzielung einer ausreichenden Förderleistung durch den Lüfter muß das Lüfterrad entsprechend groß ausgelegt werden, was einen großen Bauraum erfordert.

### Vorteile der Erfindung

Die erfindungsgemäße Handwerkzeugmaschine mit den Merkmalen des Anspruchs 1 hat den Vorteil, daß der Lüfter mit im Vergleich zum Antriebsmotor unterschiedlicher Drehzahl betreibbar ist. Insbesondere läßt sich der Lüfter mit einer gegenüber der Motordrehzahl höheren Drehzahl betreiben, wodurch bei gleicher Baugröße eine höhere Saug- bzw. Blasleistung bzw. bei gleicher Saug- bzw. Blasleistung eine kleinere Bauweise ermöglicht wird. Eine höhere Lüfterdrehzahl ist beispielsweise dann vorteilhaft, wenn im Überlastfall bei geringer Motordrehzahl eine hohe Kühlleistung erforderlich ist.

Durch die in den abhängigen Ansprüchen aufgeführten Maßnahmen sind vorteilhafte Weiterbildungen und Verbesserungen der erfindungsgemäßen Handwerkzeugmaschine möglich. Durch die Kopplung des Lüfterrads mit der Motorwelle über ein Übersetzungsgetriebe ist auf einfache Weise eine Drehzahlerhöhung am Lüfterrad gegenüber der Motordrehzahl möglich.

### Zeichnung

Ein Ausführungsbeispiel der Erfindung ist in der Zeichnung dargestellt und in der nachfolgenden Beschreibung näher erläutert. Es zeigen Figur 1 einen Teilschnitt eines Bohrhammers als Beispiel einer erfindungsgemäßen Handwerkzeugmaschine und Figur 2 eine Darstellung des Antriebsteils der Handwerkzeugmaschine nach Figur 1.

### Beschreibung des Ausführungsbeispiels

In Figur 1 ist mit 10 ein Bohrhammer bezeichnet, der als Beispiel für eine erfindungsgemäße Handwerkzeugmaschine dient. Der Bohrhammer 10 hat ein Gehäuse 11, in dem ein Antriebsmotor 12 untergebracht ist. Durch den Antriebsmotor 12 ist eine Motorwelle 13 drehend antreibbar. An ihrem werkzeugseitigen Ende ist die Motorwelle 13 mit einem Ritzel 15 versehen, das im Eingriff mit einem nicht näher dargestellten Getriebe steht, das ein Antriebsdrehmoment auf eine nicht näher dargestellte Bohrspindel und/oder auf ein ebenfalls nicht näher dargestelltes Schlagwerk überträgt. Die Motorwelle 13 ist über ein Wälzlager 16 gegenüber dem Gehäuse 11 des Bohrhammers 10 drehbar gelagert.

Zur Kühlung des Antriebsmotors 12 ist ein Gebläse 18 vorgesehen, das ein Lüfterrad 19 aufweist. Das Lüfterrad 19 ist auf der Motorwelle 13 zwischen Antriebsmotor 12 und Wälzlager 16 angeordnet und gegenüber dieser mittels eines Lagers 20 drehbar gelagert. Motorwelle 13 und Lüfterrad 19 stehen über ein in Figur 1 nur prinzipiell dargestelltes Getriebe 21 in Wirkverbindung.

In Figur 2 ist der Antriebsteil des Bohrhammers 10 näher dargestellt. Der Antriebsmotor 12 weist auf seiner der Motorwelle 13 abgewandten Seite einen Kollektor 24 auf. Werkzeugseitig ist das Wälzlager 16 erkennbar, über das die Motorwelle 13 gegenüber dem Gehäuse 11 drehbar gelagert ist. Zwischen Antriebsmotor 12 und Wälzlager 16 ist das Lüfterrad 19 angeordnet und über das Lager 20 auf der Motorwelle 13 drehbar gelagert. Das Getriebe 21 ist im Beispielfall als Riementrieb ausgebildet. Ein erster Rundschnurriemen 21a verbindet die Welle 13 mit einem Zwischenrad 25, das auf einem gehäusefesten Zapfen 26 über ein Nadellager 27 drehbar gelagert ist. Ein zweiter Rundschnurriemen 21b verbindet das Zwischenrad 25 mit einem drehfest mit dem Lüfterrad 19 verbundenen Antriebsrad 28. Durch das Getriebe 21 wird die Drehzahl des Lüfterrades 19 gegenüber der Drehzahl der Motorwelle 13 erhöht. Auf diese Weise läßt sich die Saug- bzw. Blasleistung des Gebläses 18 gegenüber herkömmlich angeordneten Gebläsen erhöhen.

Die Erfindung ist nicht auf das gezeigte Ausführungsbeispiel beschränkt. Insbesondere kann das Getriebe 21 auch als Zahnradgetriebe, beispielsweise als Planetengetriebe, ausgebildet sein. Selbstverständlich sind auch andere Ausführungsformen von Übersetzungsgetrieben möglich. Das Gebläse 18 kann auch als Absauggebläse für abgetragenes Material, beispielsweise Bohrstaub, eingesetzt werden. Die Erfindung ist grundsätzlich bei allen Handwerkzeugmaschinen, wie Bohrer, Schleifer, Sägen etc. anwendbar.

## Patentansprüche

1. Handwerkzeugmaschine mit einem Antriebsmotor (12), mit einer vom Antriebsmotor (12) angetriebenen Motorwelle (13) und mit einem ebenfalls vom Antriebsmotor (12) angetriebenen Gebläse (18) mit Lüfterrad (19), **dadurch gekennzeichnet, daß** das Lüfterrad (19) auf der Motorwelle (13) gegenüber dieser drehbar gelagert ist.

2. Handwerkzeugmaschine nach Anspruch 1, **dadurch gekennzeichnet, daß** das Lüfterrad (19) mit der Motorwelle (13) über ein Getriebe (21) gekoppelt ist.

3. Handwerkzeugmaschine nach Anspruch 2, **dadurch gekennzeichnet, daß** das Getriebe (21) als Übersetzungsgetriebe ausgebildet ist.

4. Handwerkzeugmaschine nach Anspruch oder 3, **dadurch gekennzeichnet, daß** das Getriebe (21) durch einen Riementrieb gebildet wird.

## Claims

1. Powered hand tool comprising a drive motor (12), a motor shaft (13) driven by the drive motor (12), and a fan (18) likewise driven by the drive motor (12) and having a fan impeller (19), **characterized in that** the fan impeller (19) is mounted on the motor shaft (13) such as to be rotatable relative to the latter.

2. Powered hand tool according to Claim 1, **characterized in that** the fan impeller (19) is coupled to the motor shaft (13) via a transmission (21).

3. Powered hand tool according to Claim 2, **characterized in that** the transmission (21) is designed as a step-up transmission.

4. Powered hand tool according to Claim 2 or 3, **characterized in that** the transmission (21) is formed by a belt drive.

## Revendications

1. Machine-outil à main comportant un moteur (12), un arbre moteur (13) entraîné par le moteur (12) et un ventilateur (18) avec un rotor (19) également entraîné par le moteur (12),
**caractérisée en ce que**
le rotor (19) du ventilateur est monté sur l'arbre (13) du moteur en pouvant tourner vis à vis de ce dernier.

2. Machine-outil à main comportant un moteur selon la revendication 1,
**caractérisée en ce que**
le rotor (19) du ventilateur est couplé à l'arbre (13) du moteur par une transmission (21).

3. Machine-outil à main comportant un moteur selon la revendication 2,
**caractérisée en ce que**
la transmission (21) est une transmission démultiplicatrice.

4. Machine-outil à main comportant un moteur selon la revendication 2 ou 3,
**caractérisée en ce que**
la transmission (21) est constituée par un entraînement à courroie.
